# EUROPÄISCHE PATENTSCHRIFT

(11) **EP 1 380 126 B1**
(45) Veröffentlichungstag und Bekanntmachung des Hinweises auf die Patenterteilung: **11.01.2006**
(21) Anmeldenummer: 02737758.9
(22) Anmeldetag: 28.03.2002
(51) Int. Cl.: H04H 1/00

(54) **UNTERHALTUNGSGERÄT MIT SUCHFUNKTION NACH ARTGLEICHEN DATEN ZU DEN MOMENTAN WIEDERGEGEBENEN DATEN**
ENTERTAINMENT DEVICE WITH A SEARCH FUNCTION FOR DATA SIMILAR IN TYPE TO INSTANTANEOUSLY REPRODUCED DATA
APPAREIL DE DIVERTISSEMENT AVEC FONCTION DE RECHERCHE DE DONNEES SIMILAIRES EN TYPE AUX DONNEES REPRODUITES INSTANTANEMENT

(30) Priorität: 04.04.2001 DE 10116722
(43) Veröffentlichungstag der Anmeldung: 14.01.2004
(73) Patentinhaber: ROBERT BOSCH GMBH, 70442 Stuttgart (DE)
(72) Erfinder: ENGELSBERG, Andreas, 31141 Hildesheim (DE); BAUER, Sven, 31134 Hildesheim (DE); KUSSMANN, Holger, 31180 Giesen (DE); WOLLBORN, Michael, 30455 Hannover (DE)
(86) Internationale Anmeldenummer: PCT/DE2002/001138
(87) Internationale Veröffentlichungsnummer: WO 2002/082698

(56) Entgegenhaltungen:
- EP-A- 0 680 166
- EP-A- 0 935 359
- WO-A-94/08407
- GB-A- 2 258 102

## Beschreibung

Die Erfindung geht aus von einem Unterhaltungsgerät nach der Gattung des unabhängigen Patentanspruchs.

Es ist bereits bekannt, dass ein Unterhaltungsgerät wie ein Autoradio, einen Prozessor zur Verarbeitung von wiederzugebenden Daten und Mitteln zur optischen und/oder akustischen Wiedergabe auf weist. Zu diesen Wiedergabemitteln gehört eine Anzeige und ein Lautsprecher bzw. Lautsprechersystem.

Aus EP-A-0 935 359 ist ein Rundfunkempfänger und ein Verfahren zum Betreiben eines solchen Rundfunkempfängers bekannt. Dabei werden gemeinsame charakteristische Eigenschaften von zuvor eingestellten und empfangenen Programmen ermittelt, um die Hörgewohnheiten des Nutzers zu bestimmen und dann nur noch die den Hörgewohnheiten entsprechenden Programme dem Benutzer zum Hören anzubieten oder auszugeben. Die charakteristischen Eigenschaften werden dahingehend bestimmt, dass eine Frequenzverteilung und/oder eine Pausenverteilung des Audiosignals bzw. eine Chrominanzverteilung und/oder Helligkeitsverteilung von Videosignalen sowie RDS-Kennungen oder VPS-Kennungen ausgewertet werden. Aus WO 94/08407 ist die Suche eines Programms gemäß den Wünschen eines Benutzers offenbart. Dabei wird eine Programmfilterung vorgenommen. Es wird eine Kennzahl gespeichert, die der PTY-Information also der Programmart des gerade eingestellten Senders entspricht. Eine Abhängigkeit von einer Übereinstimmung gefundener Sender wird zum Empfang angeboten. EP-A-0 680 166 offenbart, dass eine Taste nur dann zu einer Aktion im Unterhaltungsgerät führt, wenn die Taste für eine bestimmte Zeit beispielsweise 2 Sekunden kontinuierlich gedrückt gehalten wird. Aus GB-A-2 258 102 ist es bekannt aktuell wiedergegebene Daten zwischenzuspeichem. Aus WO 99/43109 ist es bekannt, dass ein Benutzer eine Taste betätigt, die es bewirkt, dass Adressinformationen die über einen DAB-Kanal übertragen werden, dazu verwendet werden über eine Mobilfunkleitung Audioclips von einer Datenbank abzurufen.

### Vorteile der Erfindung

Die Vorteile der Erfindung sind durch den Gegenstand der Ansprüche 1-6 erreichbar.

Das erfindungsgemäße Unterhaltungsgerät hat den Vorteil, dass es durch die Betätigung eines Bedienelements möglich wird, artgleiche Daten zu den momentan wiedergegebenen Daten durch das erfindungsgemäße Unterhaltungsgerät suchen und wiedergeben zu lassen, solange diese Funktion aktiviert ist. Damit ist es beispielsweise möglich, dass durch das einfache Betätigen des Bedienelements zu einer laufenden Sportsendung alternative gleichzeitig laufende Sportsendungen gesucht und wiedergegeben werden. Um dies zu bewerkstelligen, sucht dann der Prozessor des erfindungsgemäßen Unterhaltungsgeräts nach wenigstens einem charakteristischen Merkmal, das die aktuell wiedergegebenen Daten charakterisiert. Dies kann beispielsweise eine Programmtyp-Bezeichnung, wie es durch den bekannten Programmtyp (PTY) bei Autoradios bereits erreicht wird, sein oder auch eine umfassende Datenbeschreibung, beispielsweise mit MPEG 7.

Digitale Rundfunkprogramme oder digitale Multimediadaten weisen jedoch viele Möglichkeiten auf, um durch eine Beschreibung die wiedergegebenen Daten zu charakterisieren. Anhand dieser Beschreibung, die mit den wiedergegebenen Daten empfangen wird, kann dann der Prozessor des erfindungsgemäßen Unterhaltungsgeräts wesensgleiche Daten suchen und finden. Insbesondere in einem Kraftfahrzeug und bei einem Rundfunkempfang im Allgemeinen eröffnet das erfindungsgemäße Unterhaltungsgerät den Vorteil, dass der Nutzer nicht ständig nach Beendigung eines Beitrags, eines Liedes aber auch Nachrichten oder eines Wetterberichts nach neuen Quellen suchen muß, um ähnliche Beiträge zu finden. Bei Nachrichten kann es dabei beispielsweise sein, dass man ausführlichere oder weitere Nachrichten wünscht, die dann auch insbesondere im Internet gesucht werden. Durch die Bezeichnung des Bedienelements mit beispielsweise "gefällt mir" ist eine intuitive einfache Bedienung für einen Nutzer hier möglich, um den Bedienkomfort eines Unterhaltungsgeräts zu erhöhen, ohne komplexe Eingaben durchführen zu müssen.

Besonders vorteilhaft ist, dass der Prozessor mit dem wenigstens einen charakteristischen Merkmal ein Benutzerprofil ändert. Damit ist es möglich, die Vorlieben eines Nutzers zu erkennen und entsprechend darauf zu reagieren. Hat beispielsweise ein Nutzer nun das Interesse, Börsennachrichten wiedergegeben zu bekommen, dann wird das in seinem Benutzerprofil durch die Betätigung des erfindungsgemäßen Bedienelements erreicht. Dabei ist es insbesondere vorteilhaft, dass diese Änderung des Benutzerprofils durch eine akustische und/oder optische Meldung quittiert wird. Der Aufwand somit ein Benutzerprofil anzupassen, wird dadurch entscheidend vereinfacht. Außerdem wird dadurch der Eigenschaft Rechnung getragen, dass insbesondere bei Multimediadaten sich Wünsche und Vorlieben rasch ändern können. Es liegt damit ein lernendes, adaptives Benutzerprofil vor.

Darüber hinaus ist es von Vorteil, dass die gefundenen Daten, die ebenfalls das charakteristische Merkmal aufweisen, wiedergegeben werden. Dies kann entweder direkt durch ein Anspielen einer Datenfolge, beispielsweise eines Rundfunkprogramms, geschehen, oder durch Aufzeigen einer Liste von gefundenen vergleichbaren Daten. Dabei ist es insbesondere möglich, dass durch ein Benutzerprofil eine Priorisierung oder auch eine Priorisierung durch den Prozessor selbst durch eine Bewertung der gefundenen Daten vorgenommen werden kann.

Schließlich ist es auch von Vorteil, dass durch die Betätigungsdauer oder Betätigungshäufigkeit des erfindungsgemäßen Bedienelements bestimmt wird, wie lange der Prozessor nach Daten mit dem wenigstens einen charakteristischen Merkmal sucht. Damit ist es dem Benutzer überlassen, zu bestimmen, wie lange nach vergleichbaren Daten gesucht wird.

### Zeichnung

Ausführungsbeispiele der Erfindung sind in der Zeichnung dargestellt und werden in der nachfolgenden Beschreibung näher erläutert. Es zeigt
Figur 1 eine schematische Darstellung des erfindungsgemäßen Unterhaltungsgeräts und
Figur 2 ein Blockschaltbild des erfindungsgemäßen Unterhaltungsgeräts.

### Beschreibung

In zukünftigen Fahrzeugen wird sich eine Vielzahl von Funktionalitäten, die über einzelne Geräte oder über ein Infotainmentsystem abgerufen werden können, finden. Dazu gehören in der Übergangsphase analoge Radio- und Fernsehempfänger (FM, PAL, NTSC) sowie zukünftig digitale Empfängertechnologien wie DAB (Digital Audio Broadcasting) DMB (Digital Multimedia Broadcasting), DRM (Digital Radio Mondial) und DVB (Digital Video Broadcasting). Darüber hinaus hat dann fast jedes Kraftfahrzeug eine Anbindung an ein mobiles Punkt-zu-Punkt-Kommunikationssystem wie es beispielsweise GSM, GPRS oder UMTS sind. Über diese Mobilfunksysteme sind beliebige Dienste auch aus dem Internet nutzbar. Damit liegt dann eine unüberschaubare Menge an multimedialer Information und Unterhaltung in einem Kraftfahrzeug vor. Dies gilt ebenso für Heimempfänger, die eine Vielzahl und vor allem steigende Zahl von Sendern und Datendiensten bekommen. Um dem Fahrer bzw. einem Benutzer bzw. einem Mitreisenden die Information oder Unterhaltung gezielt und damit ausgesucht präsentieren zu können, ist ein Content-Management wünschenswert. Dies besteht zum einen aus einer zusätzlichen Beschreibung des Inhalts und damit einer Merkmalszuordnung für wiederzugebende Daten, damit das System beim Empfang von diesen Daten bereits weiß, um was für einen Inhalt es sich handelt. Diese Beschreibung kann direkt mit den Daten übertragen werden oder sie wird dem System auf einem beliebigen Weg zugeführt, beispielsweise über eine Art elektronische Programmzeitschrift oder andere Zusatzinformationen. Ein Beispiel für ein solches System ist RDS-PTY (Programmtypcode). Auch MPEG7 wird eine solche Beschreibung aufweisen.

Erfindungsgemäß erfolgt nun die Auswahl entsprechend der Wünsche und Bedürfnisse des Fahrers oder Benutzers durch die Betätigung eines erfindungsgemäßen Bedienelements. Diese Betätigung löst aus, dass ein Prozessor des erfindungsgemäßen Unterhaltungsgeräts die aktuell wiedergegebenen Daten auf solche Beschreibungen oder Merkmale hin analysiert und mit diesem gewonnenen Merkmal dann nach anderen Daten sucht, die auch dieses Merkmal aufweisen. Dies wird damit erfindungsgemäß durch eine Gefällt-Mir-Taste oder ein äquivalentes Bedienelement realisiert.

Als Daten werden hier Audio- und Videodaten auf Tonträgern oder mittels Rundfunksignal empfangen, verstanden. Es ist weiterhin möglich, dass auch andere Multimediadaten mit dem erfindungsgemäßen Unterhaltungsgerät wiedergegeben und gesucht werden können.

Das erfindungsgemäße Übertragungsgerät ist für jedes Infotainmentsystem einsetzbar, also nicht nur Autoradios, sondern auch Heimempfänger oder tragbare Unterhaltungsgeräte. Wenn der Anwender das Gerät nutzt, kann er das erfindungsgemäße Bedienelement des Unterhaltungsgeräts betätigen, wenn ihm eine Information oder ein unterhaltender Inhalt präsentiert wird, der von ihm prinzipiell gewünscht wird. Dabei ergeben sich dann nur zwei unterschiedliche Funktionalitäten:
1. Das Bedienelement agiert als Query-by-example. D.h. wird ein Inhalt präsentiert, der dem Nutzer gefällt, kann er das Bedienelement drücken. Daraufhin werden die beigefügten Inhaltsbeschreibungen, z.B. MPEG7 Dateien genutzt, um im aktuellen Rundfunkprogramm und alle anderen aktuell verfügbaren Inhalte über Internet, CDs, MPEG3-Dateien, DVDs, Radio, Fernsehen, sonstige Dienste über Mobilfunk oder Rundfunk nach Inhalten zu suchen, die ähnlich zum aktuell präsentierten Inhalt sind. Diese Suchergebnisse werden dann entweder automatisch priorisiert und nach Beendigung des aktuellen Inhalts der Reihe nach präsentiert oder als Wahlmöglichkeit dem Nutzer aufgelistet. Im Kfz wird vorteilhafterweise aus Gründen der Sicherheit die erste Variante bevorzugt. Natürlich werden die Suchergebnisse während der Präsentation ständig aktualisiert, da die zeitliche Komponente eine Rolle spielt. Beispielsweise bei Broadcast-Anwendungen kann der zeitliche Ablauf nicht geändert werden. Dieses Query by example kann prinzipiell für alle Dienste bzw. Inhalte verwendet werden oder auch nur für einzelne, beispielsweise nur für Musik. Solange nun dieses Bedienelement aktiviert ist, wird nur der Inhalt nach dem gewünschten Muster präsentiert. Drückt man das Bedienelement erneut, wird wieder der Lieblingssender oder die Lieblings-CD gespielt. Alternativ ist es möglich, dass auch der zuletzt eingestellte Radiosender oder die zuletzt eingespielte CD eingespielt werden.
2. Ein Gefällt-mir-Knopf oder Nice-Button wird darüber hinaus verwendet, um ein vorhandenes Fahrerprofil dynamisch anzupassen und zu erweitern. Wird dem Nutzer ein Inhalt präsentiert, der ihm gefällt, so kann dieser beispielsweise durch langes Drücken oder zweimaliges Drücken dem System mitteilen, dass die Beschreibungsdaten dieses Inhalts, also die MPEG7-Metadateien in sein Profil aufgenommen werden sollen. Die Metadateien können bereits vorhandene Daten dabei sowohl ergänzen als auch ersetzen. Das Verfahren zur Berücksichtigung der Beschreibungsdaten kann also beliebig von einem Profilmanagement vorgegeben werden. Der-Nutzer kann nach Berücksichtigung der Beschreibungsdaten eine akustische und/oder optische Bestätigung erhalten.

Im Prinzip können beide Funktionalitäten oder nur eine von beiden mit einem erfindungsgemäßen Bedienelement realisiert werden.

In Figur 1 ist schematisch das erfindungsgemäße Unterhaltungsgerät dargestellt. Ein erfindungsgemäßes Unterhaltungsgerät 1 weist ein erfindungsgemäßes Bedienelement 2 bezeichnet mit Like-it, also ein Gefällt-mir-Knopf, weitere Bedienelemente 3 und 4 zur Verstellung der Lautstärke bzw. der Senderwahl und ein Anzeigenfeld 5 auf. Darüber hinaus ist das erfindungsgemäße Unterhaltungsgerät 1 über eine Leitung mit einem Lautsprecher 6 verbunden.

Im Moment hört der Nutzer den Rundfunksender SWR2, der durch seine Senderbezeichnung im Anzeigenfeld 5 angegeben wird. Ein Nutzer möchte nun einen ähnlichen Sender wie SWR2 hören und drückt dazu die Taste 2 Like-it. Dann sucht ein Prozessor des erfindungsgemäßen Unterhaltungsgeräts nach vergleichbaren Sendern und zeigt diese entweder im Anzeigenfeld 5 an oder spielt sie nacheinander an. Durch ein weiteres Drücken des Bedienelements 2 ist es dann beispielsweise möglich, dass der Nutzer einen Sender dann fest auswählt. Es ist weiterhin möglich, dass im Anzeigenfeld 5 eine Liste der verfügbaren Sender dargestellt wird und der Nutzer wählt durch Betätigung von Bedienelementen einen entsprechenden Sender aus. Darüber hinaus ist es möglich, dass diese Auswahl in ein Nutzerprofil übernommen wird, um in Zukunft diesen Wünschen des Nutzers Rechnung tragen zu können.

In Figur 2 ist als Blockschaltbild das erfindungsgemäße Übertragungsgerät 1 dargestellt. Ein Prozessor 7 ist über einen ersten Datenein-/-ausgang mit einem Speicher 8 verbunden, der zur Zwischenspeicherung von Daten verwendet wird. Über einen zweiten Datenein-/-ausgang ist der Prozessor 7 mit einer Signalverarbeitung 12 verbunden, die wiederum mit einem Laufwerk für Tonträger 13 verbunden ist. Bei dem Laufwerk 13 kann es sich dabei um ein Minidisc-Laufwerk oder eine CD handeln. Es sind jedoch auch andere Tonträger wie eine Chipkarte möglich. Über einen Dateneingang ist der Prozessor 7 mit einem Digitalteil 9 verbunden, der einen Datenstrom von einem Hochfrequenzempfänger 10 verarbeitet. Der Hochfrequenzempfänger 10 weist eine Antenne an einem Eingang auf, um Rundfunksignale zu empfangen. Alternativ ist es möglich, dass anstatt eines Rundfunkempfängers ein Funkempfänger, wie ein Mobilfunkgerät oder ein kabelgebundener Empfänger wie ein Kabelfernsehempfänger oder ein Kabelmodem möglich ist. Der Prozessor 7 ist über einen Datenausgang mit einem Audioverstärker 11 verbunden, der den Lautsprecher 6 ansteuert. Über einen zweiten Dateneingang ist der Prozessor 7 mit einer Signalverarbeitung 14 verbunden, an die wiederum das erfindungsgemäße Bedienelement 2 angeschlossen ist.

Anstatt des Knopfs 2 als Bedienelement ist es auch möglich, eine Sprachsteuerung oder andere ähnliche Bedienelemente zu verwenden.

Ein Nutzer wird wie oben dargestellt bei einer Wiedergabe von Daten, die ihm gefallen, das Bedienelement 2 betätigen, so dass der Prozessor 7 in den Rundfunksignalen, die mit der Antenne 11 empfangen werden, nach vergleichbaren Daten sucht oder auch im Laufwerk 13 einen Tonträger durchsucht, ob er vergleichbare Daten aufweist. Sind diese gefunden, dann werden sie auf der Anzeige 5 oder mit dem Lautsprecher 6 wiedergegeben.

Die Merkmalsanalyse des Prozessors 7 bei den aktuell wiedergegebenen Daten konzentriert sich bei digitalen Daten auf die vorhandene begleitende Beschreibung wie bei MPEG7 die Metadateien. Bei analogen Daten ist es möglich, dass entweder durch eine gespeicherte Programmzeitschrift oder ein Verzeichnis den entsprechenden wiedergegebenen Daten eine Zuordnung von Merkmalen zugeordnet wird. Damit ist es dann dem Prozessor 7 möglich, entsprechend äquivalente Daten zu finden und dem Nutzer anzubieten.

Das erfindungsgemäße Unterhaltungsgerät kann ein Autoradio, ein Rundfunkempfänger für den Heimgebrauch oder auch ein tragbares Rundfunkgerät sein. Weiterhin kann es sich dabei um ein Wiedergabegerät wie ein Videorekorder oder ein anderes Abspielgerät für einen Datenträger handeln.

Ein erfindungsgemäßes Unterhaltungsgerät kann weiterhin einen Pufferspeicher für die wiedezugebenden Daten aufweisen, der bereits wiedergegebene Daten gegebenenfalls mit Beschreibung puffert, um die Merkmalsanalyse auch an diesen Daten durchführen zu können, so dass sich ein Benutzer auch am Ende eines Musikstücks äquivalente Daten suchen lassen kann.

Die Dauer oder Häufigkeit der Bedienung des erfindungsgemäßen Bedienelements bestimmt dabei, wie lange das erfindungsgemäße Unterhaltungsgerät nach äquivalenten Daten zu den aktuell wiedergegebenen Daten sucht.

In einer Weiterbildung des erfindungsgemäßen Unterhaltungsgeräts ist vorgesehen, dass gleichzeitig zur Suche nach den äquivalenten Daten die aktuell wiedergegebenen Daten durch die Betätigung des Bedienelements abgespeichert werden, um beispielsweise eine Musiksammlung zu erweitern. Durch entsprechende Pufferspeicher und die die Daten begleitende Beschreibung ist es möglich, Anfang und Ende der Daten zu ermitteln, um so unter Zuhilfenahme des Pufferspeichers ein ganzes Musikstück abspeichern zu können.

## Patentansprüche

1. Unterhaltungsgerät, wobei das Unterhaltungsgerät (1) einen Prozessor (7) zur Verarbeitung von Daten und Mittel (5, 6) zur optischen und/oder akustischen Wiedergabe der Daten aufweist, wobei das Unterhaltungsgerät (1) ein Bedienelement (2) aufweist, dessen Betätigung den Prozessor (7) zur Ermittlung wenigstens eines charakteristischen Merkmals der momentan wiedergegebenen Daten veranlasst, **dadurch gekennzeichnet, dass** der Prozessor (7) infolge dieser Betätigung mit dem wenigtens einen charakteristischen Merkmal weitere Daten sucht, die ebenfalls das wenigstens eine charakteristische Merkmal aufweisen wobei der Prozessor (7) dafür eine Beschreibung, die die weiteren Daten begleitet, untersucht und dass dann, wenn der Prozessor (7) die weiteren Daten mit dem wenigstens einen charakteristischen Merkmal gefunden hat, die Mittel (5, 6) zur optischen und/oder akustischen Wiedergabe diese gefundenen weiteren Daten wiedergeben.

2. Unterhaltungsgerät nach Anspruch 1, **dadurch gekennzeichnet, dass** der Prozessor (7) mit dem wenigstens einen charakteristischen Merkmal ein Benutzerprofil ändert.

3. Unterhaltungsgerät nach Anspruch 1, **dadurch gekennzeichnet, dass** die Mittel (5, 6) zur optischen und/oder akustischen Wiedergabe die gefundenen Daten als Liste ausgeben.

4. Unterhaltungsgerät nach Anspruch 2, **dadurch gekennzeichnet, dass** die Mittel (5, 6) zur optischen und/oder akustischen Wiedergabe eine Rückmeldung über eine Veränderung des Benutzerprofils ausgeben.

5. Unterhaltungsgerät nach einem der vorhergehenden Ansprüche, **dadurch gekennzeichnet, dass** der Prozessor (7) in Abhängigkeit von der Betätigungsdauer oder der Betätigungshäufigkeit des Bedienelements (2) die Suche nach den weiteren Daten mit dem wenigstens einen charakteristischen Merkmal durchführt.

6. Unterhaltungsgerät nach einem der vorhergehenden Ansprüche, **dadurch gekennzeichnet, dass** das Unterhaltungsgerät die momentan wiedergegebenen Daten abspeichert, wenn das Bedienelement (2) betätigt wird.

## Claims

1. Entertainment appliance, where the entertainment appliance (1) has a processor (7) for processing data and means (5, 6) for visual and/or audio reproduction of the data, with the entertainment appliance (1) having a control element (2) whose operation prompts the processor (7) to ascertain at least one characteristic feature of the data which are currently being reproduced, **characterized in that** the processor (7), as a result of this operation, uses the at least one characteristic feature to search for further data which likewise have the at least one characteristic feature, with the processor (7) doing this by examining a description which accompanies the further data, and **in that** when the processor (7) has found the further data with the at least one characteristic feature the means (5, 6) for visual and/or audio reproduction reproduce these further data which have been found.

2. Entertainment appliance according to Claim 1, **characterized in that** the processor (7) uses the at least one characteristic feature to change a user profile.

3. Entertainment appliance according to Claim 1, **characterized in that** the means (5, 6) for visual and/or audio reproduction output the data which have been found as a list.

4. Entertainment appliance according to Claim 2, **characterized in that** the means (5, 6) for visual and/or audio reproduction output a report about a change in the user profile.

5. Entertainment appliance according to one of the preceding claims, **characterized in that** the processor (7) takes the length of operation or the frequency of operation of the control element (2) as a basis for performing the search for the further data with the at least one characteristic feature.

6. Entertainment appliance according to one of the preceding claims, **characterized in that** the entertainment appliance stores the data which are currently being reproduced when the control element (2) is operated.

## Revendications

1. Appareil de divertissement (1) présentant un processeur (7) pour le traitement de données et des moyens (5, 6) pour la restitution optique et/ou acoustique des données, un élément de commande (2) dont l'actionnement fait en sorte que le processeur (7) détermine au moins une caractéristique distinctive des données en cours de restitution,
**caractérisé en ce que**
le processeur (7), suite à cet actionnement, recherche, à l'aide de l'au moins une caractéristique, d'autres données qui présentent également l'au moins une caractéristique distinctive, le processeur (7) analysant pour cela une description accompagnant les autres données, et
lorsque le processeur (7) a trouvé les autres données dotées de l'au moins une caractéristique distinctive, les moyens (5, 6) de restitution optique et/ ou acoustique restituent ces autres données trouvées.

2. Appareil de divertissement selon la revendication 1,
**caractérisé en ce que**
le processeur (7) modifie un profil utilisateur avec l'au moins une caractéristique distinctive.

3. Appareil de divertissement selon la revendication 1,
**caractérisé en ce que**
les moyens (5, 6) de restitution optique et/ou acoustique émettent les données trouvées sous forme de liste.

4. Appareil de divertissement selon la revendication 2,
**caractérisé en ce que**
les moyens (5, 6) de restitution optique et/ou acoustique émettent une information d'exécution sur une modification du profil utilisateur.

5. Appareil de divertissement selon l'une des revendications précédentes,
**caractérisé en ce que**
le processeur (7) réalise la recherche des autres données dotées de l'au moins une caractéristique distinctive en fonction de la durée d'actionnement ou de la fréquence d'actionnement de l'élément de commande (2).

6. Appareil de divertissement selon l'une des revendications précédentes,
**caractérisé en ce que**
l'appareil de divertissement enregistre les données en cours de restitution lorsque l'élément de commande (2) est actionné.
